# EUROPÄISCHE PATENTSCHRIFT

(11) **EP 3 122 964 B1**
(45) Veröffentlichungstag und Bekanntmachung des Hinweises auf die Patenterteilung: **23.12.2020**
(21) Anmeldenummer: 15711143.6
(22) Anmeldetag: 18.03.2015
(51) Int. Cl.: E05B 59/00, E05B 63/00, E05B 63/20

(54) **SCHLOSS FÜR TÜR ODER FENSTER**
LOCK FOR A DOOR OR WINDOW
SERRURE POUR PORTE OU FENÊTRE

(30) Priorität: 25.03.2014 DE 102014104129
(43) Veröffentlichungstag der Anmeldung: 01.02.2017
(73) Patentinhaber: Assa Abloy Nederland B. V., 4941 SK Raamsdonksveer (NL)
(72) Erfinder: PRAET, Petrus Joannes Laurentius, NL-3311AA Dordrecht (NL)
(74) Vertreter: Melchior, Robin
(86) Internationale Anmeldenummer: PCT/EP2015/055729
(87) Internationale Veröffentlichungsnummer: WO 2015/144537

(56) Entgegenhaltungen:
- EP-A1- 2 682 544
- EP-A2- 1 840 302
- DE-A1- 19 905 596
- DE-C1- 4 407 244
- DE-U1- 20 008 971

## Beschreibung

Die Erfindung betrifft ein Schloss für eine Tür oder ein Fenster nach dem Oberbegriff des Anspruchs 1.

Aus der DE 199 05 596 C2 ist ein derartiges Schloss bekannt. Dieses Dokument beschreibt ein selbstverriegelndes Schloss, bei dem der Riegel automatisch in seine vorgeschlossene verriegelnde Stellung ausfährt, sobald der Flügel am Türrahmen in seiner Schließlage anliegt. Das Schloss weist eine Schlossfalle mit einer Einlaufschräge und einen Riegel auf. Weiter ist auch noch eine Steuerfalle vorgesehen, die den Selbstverriegelungsmechanismus, d. h. das automatische Vorschließen des Riegels, steuert. Das Schloss weist ein Blockierglied auf, das mittelbar mit dem Riegel zusammenwirkt und das den Riegel in seiner rückgeschlossenen Stellung hält, und das in der Schließlage des Türflügels die Bewegung des Riegels in seine vorgeschlossene Stellung freigibt. Weiter ist ein Steuerglied vorhanden, das abhängig von der Stellung der Steuerfalle verlagerbar ist. Die Mechanik ist komplex aufgebaut: Das Blockierglied ist schwenkbar beweglich im Schlosskasten gelagert. Auf diesem beweglich gelagerten Blockierglied ist wiederum das Steuerglied linear beweglich gelagert. Das Steuerglied weist weiter einen Nocken auf, der bei rückverlagerter Falle und bei betätigtem Riegel in der Bewegungsbahn der wiedervorverlagernden Falle liegt.

Der Erfindung liegt die Aufgabe zugrunde, ein Schloss zu schaffen, das die gleiche Funktionalität wie das aus dem Stand der Technik bekannte Schloss aufweist, wobei der Mechanismus zur Selbstverriegelung aber gegenüber dem Stand der Technik einfacher aufgebaut ist.

Erfindungsgemäß wird diese Aufgabe mit dem Gegenstand des Anspruchs 1 gelöst. Es wird ein selbstverriegelndes Schloss für eine Tür oder ein Fenster mit einem bewegbar gelagerten Flügel mit einer in einem Schlosskasten gelagerten Schlossmechanik vorgeschlagen, wobei die Schlossmechanik umfasst:
- einen beweglich im Schlosskasten gelagerten Riegel, der in eine rückgeschlossene Stellung, in der der Riegel im Schlosskasten aufgenommen ist, und in eine vorgeschlossene Stellung, in der der Riegel abschnittsweise aus dem Schlosskasten hervorragt, verlagerbar ist, wobei der Riegel durch eine Feder in Richtung seiner vorgeschlossenen Stellung beaufschlagt ist,
- eine beweglich im Schlosskasten gelagerten Falle, die einen Fallenkopf mit einer Einlaufschräge und einen Fallenschaft aufweist, wobei die Falle in eine rückgeschlossene Stellung, in der die Falle im Schlosskasten aufgenommen ist, und in eine vorgeschlossene Stellung, in der der Fallenkopf aus dem Schlosskasten hervorragt, verlagerbar ist
- eine Steuerfalle, die in eine rückgeschlossene Stellung, in der die Steuerfalle im Schlosskasten aufgenommen ist, und in eine vorgeschlossene Stellung, in der die Steuerfalle abschnittsweise aus dem Schlosskasten hervorragt, verlagerbar ist,
- ein beweglich im Schlosskasten gelagertes Blockierglied, das unmittelbar oder mittelbar mit dem Riegel zusammenwirkt und das in eine den Riegel blockierende Stellung verlagerbar ist, in der das Blockierglied den Riegel in seiner rückgeschlossenen Stellung hält, und in eine den Riegel nicht-blockierende Stellung verlagerbar ist, in der das Blockierglied die Bewegung des Riegels von seiner rückgeschlossenen Stellung in seine vorgeschlossene Stellung freigibt,
- ein beweglich im Schlosskasten gelagertes Steuerglied, das abhängig von der Steuerfalle verlagerbar ist.

Wesentlich bei der vorliegenden Erfindung ist, dass das Steuerglied mit dem Blockierglied derart zusammenwirkt, das abhängig von der Stellung des Steuerglieds das Blockierglied mit der Falle kuppelbar ist.

Bei der vorliegenden Erfindung ist weiter wesentlich, dass die Falle mit dem Blockierglied derart zusammenwirkt, dass das Blockierglied ausgehend von seiner mit der Falle kuppelbaren Stellung durch Ausfahren der Falle von seiner den Riegel blockierenden Stellung in seine den Riegel nicht blockierende Stellung mitgenommen wird.

Wird der Flügel in Richtung seiner Schließstellung bewegt, werden sowohl die Falle als auch die Steuerfalle in den Schlosskasten rückverlagert durch Kontakt mit dem Türrahmen. Dadurch, dass die Steuerfalle rückverlagert wird, wird dabei auch das Steuerglied verlagert. Bei rückgeschlossener Falle und bei durch die rückgeschlossene Steuerfalle verlagertem Steuerglied ist dann eine mögliche Kupplung zwischen der Falle und dem Blockierglied freigegeben. Wenn die Falle in ihre vorgeschlossenen Stellung ausfährt, bei gleichzeitig rückgeschlossener Steuerfalle, kommt die Falle in kuppelnden Eingriff mit dem Blockierelement. Das beweglich gelagerte Blockierglied wird aufgrund der Kupplung mit der Falle von der Falle mitgenommen. Das Blockierglied wird also durch die vorschließende Falle in seine den Riegel nicht blockierende Position verlagert. Der Riegel schließt dann in seine vorgschlossene, verriegelnde Stellung aus. Vorzugsweise sind die Falle und das Blockierelement derart ausgebildet, dass die Verlagerung des Blockierglieds in seine den Riegel nicht blockierende Stellung erst dann eintritt, nachdem die Falle vollständig vorgeschlossen ist.

Wesentlich bei der vorliegenden Erfindung ist weiter, dass das Blockierglied in seiner mit der Falle kuppelbaren Stellung einen Mitnehmeranschlag ausbildet und/oder aufweist zum Zusammenwirken mit der Falle oder mit einem mit der Falle verbundenen Teil.

Wesentlich bei der vorliegenden Erfindung ist weiter, dass das mit der Falle verbundene Teil, welches mit dem Mitnehmeranschlag zusammen wirkt, als ein an der Falle beweglich gelagertes Auslöseglied ausgebildet ist, welches in der kuppelbaren Stellung des Blockierglieds an den Mitnehmeranschlag des Blockierglieds in Anlage bringbar ist. Das Auslöseglied ist vorzugsweise am Fallenschwanz gelagert. Vorzugsweise kragt das Auslöseglied bei rückverlagerter Falle und gleichzeitig rückverlagerter Steuerfalle in Art eines Auslegers vom Fallenschwanz in Richtung zum Blockierglied hin ab. Bei derart bevorzugten Ausführungen kommt das abkragende Auslöseglied bei vorschließender Falle in Eingriff mit dem Blockierelement, so dass das Blockierelement verlagert wird.

Es kann vorgesehen sein, dass das Auslöseglied durch eine an der Falle angeordnete Feder in Richtung zum Blockierelement hin beaufschlagt ist. Hierbei kann es sich um eine Blattfeder handeln. Es sind auch Ausführungen möglich, bei denen das Auslöseglied durch eine Schraubendruckfeder oder durch eine Torsionsfeder beaufschlagt ist.

Es kann vorgesehen sein, dass das Auslöseglied als ein einarmiger Hebel ausgebildet ist, der schwenkbar an der Falle gelagert ist und der an seinem Hebelarmende einen Abschnitt zum Eingriff und/oder zur Anlage an den Mitnehmeranschlag des Blockierglieds aufweist. Vorzugsweise weist bei derartigen Ausführungen der Fallenschwanz ein Lager zur Lagerung des Auslöseglieds auf. Es sind aber auch Ausführungen möglich, bei denen das Auslöseglied linear verschiebbar an der Falle gelagert ist.

Es kann vorgesehen sein, dass das Blockierglied und das Steuerglied einander variabel überlappend relativ zueinander bewegbar gelagert sind unter Ausbildung einer ersten Relativstellung und einer zweiten Relativstellung, dass das Blockierglied in einem Teilabschnitt als Mitnehmeranschlag zum Zusammenwirken mit der Falle oder mit einem mit der Falle verbundenen Teil ausgebildet ist, und dass in der ersten Relativstellung das Steuerglied mit dem als Mitnehmeranschlag ausgebildeten Teilabschnitt des Blockierglieds überlappt und in der zweiten Relativstellung das Steuerglied den als Mitnehmeranschlag ausgebildeten Teilabschnitt des Blockierglieds nicht überlappt. Bei derartig bevorzugten Ausführungen sind das Blockierglied und das Steuerglied als jeweils plattenförmige Bauteile ausgebildet. Das plattenförmige Blockierglied und das plattenförmige Steuerglied können sich hierbei flächig berühren.

Es kann vorgesehen sein, dass das Blockierglied und das Steuerglied aufeinander gleitend relativ zueinander bewegbar gelagert sind. In bevorzugten Ausführungen können das Blockierglied und das Steuerglied jeweils einander zugeordnete Gleitflächen aufweisen, auf denen sie das Blockierglied und das Steuerglied aufeinander gleitend bewegen.

Es kann vorgesehen sein, dass das Blockierglied als Blockierhebel ausgebildet ist und das Steuerglied als Steuerhebel ausgebildet ist, und dass der Blockierhebel und der Steuerhebel um eine gemeinsame Drehachse unter Ausbildung von variablen Überlappungsstellungen schwenkbar gelagert sind.

Es kann vorgesehen sein, dass der Blockierhebel als zweiarmiger Hebel ausgebildet ist, der einen ersten Hebelarm aufweist, der in der den Riegel blockierenden Stellung mit dem Riegel zusammenwirkt, und der einen zweiten Hebelarm aufweist, der in der kuppelbaren Stellung des Blockierglieds mit der Falle oder mit dem mit der Falle verbundenen Teil zusammenwirkt.

Es kann vorgesehen sein, dass der Steuerhebel als zweiarmiger Hebel ausgebildet ist, der einen ersten Hebelarm aufweist, der mit der Hilfsfalle zusammenwirkt, und der einen zweiten Hebelarm aufweist, der mit dem Blockierhebel unter Ausbildung variabler Überlappungsstellungen zusammenwirkt.

Es kann vorgesehen sein, dass das Schloss eine Nuss und/oder einen Schließzylinder aufweist zum Verlagern des Riegels von seiner vorgeschlossenen Stellung in seine rückgeschlossene Stellung.

Es kann vorgesehen sein, dass das Schloss einen mit der Nuss und/oder mit dem Schließzylinder zusammenwirkenden Betätigungshebel aufweist, der mit dem Riegel zur Betätigung zusammenwirkt.

Es kann vorgesehen sein, dass das Blockierglied in seiner den Riegel blockierenden Stellung über den Betätigungshebel mit dem Riegel zusammenwirkt.

Es kann vorgesehen sein, dass der Betätigungshebel eine Blockierkante aufweist und das Blockierglied einen Vorsprung aufweist, wobei in der den Riegel blockierenden Stellung des Blockierglieds die Blockierkante des Betätigungshebels am Vorsprung des Blockierglieds anliegt.

Es kann vorgesehen sein, dass der Betätigungshebel und Riegel über eine Kulisseneinrichtung verbunden sind, wobei der Betätigungshebel einen Kulissenstift aufweist, der in einen Kulissenschlitz am Riegel eingreift oder dass der Betätigungshebel einen Kulissenschlitz aufweist, in den ein am Riegel ausgebildeter Kulissenstift eingreift.

Die Erfindung wird nun anhand von Ausführungsbeispielen näher erläutert. Es zeigen
- Fig. 1: eine Seitenansicht des Schlosses bei geöffnetem Türflügel;
- Fig. 2: eine Seitenansicht des Schlosses beim Anschlagen des Türflügels an den Türrahmen;
- Fig. 3: eine Seitenansicht des Schlosses in der Schließlage des Türflügels an den Türrahmen mit vorgeschlossener Falle und vorschließendem Riegel;
- Fig. 4: eine Seitenansicht des Schlosses in der Schließlage des Türflügels an den Türrahmen mit vorgeschlossener Falle und vorgeschlossenem Riegel.

Die Fig. 1 bis 4 zeigen ein Schloss 1 für eine Tür oder ein Fenster mit einem bewegbar gelagerten Flügel. Die Schlossmechanik weist einen Riegel 5a, eine Falle 5 b, und eine Steuerfalle 5c auf. Bei dem Schloss kann es sich um ein Einsteckschloss handeln, bei dem die Schlossmechanik in einem in den Figuren nicht näher dargestellten Schlosskasten 1k gelagert ist, der in einer Aufnahmetasche in dem Flügel der Tür oder des Fensters montiert ist.

Der Riegel 5a ist als ein Schwenkriegel ausgebildet, der nun eine Achse 5aa im Schlosskasten 1k schwenkbar gelagert ist. Wie in den Figuren 1, 2 gezeigt, kann der Riegel 5a eine rückgeschlossene Stellung einnehmen, in der der Riegel 5a im Schlosskasten 1k eingezogen aufgenommen ist. Wie in Figur 4 gezeigt, kann der Riegel 5a eine vorgeschlossene Stellung einnehmen, in der ein Abschnitt des Riegels 5a aus einer zugeordneten stulpseitigen Öffnung aus dem Schlosskasten 1k hervorragt und in eine Aufnahme in einem rahmenseitigen Schließblech oder in eine Aufnahme in einem rahmenseitig montierten Passivflügel-Schloss eingreift. Das rahmenseitige Schließblech bzw. das Passivflügel-Schloss ist in den Figuren nicht näher dargestellt. Erkennbar ist jedoch das Stulpblech 1b mit den stulpseitigen Öffnungen, die jeweils den Komponenten der Schlossmechanik zugeordnet sind, nämlich der Schlossfalle 5b, dem Riegel 5a und der Hilfsfalle 5c, und die durch diese Komponenten durchgreifbar sind. Es ist eine nicht dargestellte Feder vorgesehen, die den Riegel 5a in Richtung seiner vorgeschlossenen Stellung hin beaufschlagt.

Die Falle 5b ist linear beweglich im Schlosskasten gelagert. Die Falle 5b weist einen Fallenkopf 5bk mit einer Einlaufschräge und einen Fallenschwanz 5bs auf. Wie in Figur 2 gezeigt, kann die Falle 5b eine rückgeschlossene Stellung einnehmen, in der die Falle 5b im Schlosskasten 1k aufgenommen ist, und, wie in den Figuren 1, 3 und 4 gezeigt, kann eine vorgeschlossene Stellung einnehmen, in der der Fallenkopf 5bk aus der zugeordneten stulpseitigen Öffnung aus dem Schlosskasten 1k in die Aufnahme des Schließblechs bzw. des Passivflügel-Schlosses hervorragt. Es ist eine nicht dargestellte Feder vorgesehen, die die Falle 5b in Richtung ihrer vorgeschlossenen Stellung hin beaufschlagt.

Die Steuerfalle 5c ist gleich wie die Falle 5b linear beweglich im Schlosskasten gelagert. Die Steuerfalle 5c weist einen Kopf mit einer Einlaufschräge und einen Schwanz auf. Die Steuerfalle 5c kann eine rückgeschlossene Stellung einnehmen, in der die Steuerfalle 5c im Schlosskasten eingezogen ist (siehe Figuren 2, 3 und 4), und eine vorgeschlossene Stellung einnehmen, in der der Kopf aus der zugeordneten stulpseitigen Öffnung aus dem Schlosskasten hervorragt (siehe Figur 1). Es ist eine nicht dargestellte Feder vorgesehen, die die Steuerfalle 5c in Richtung ihrer vorgeschlossenen Stellung hin beaufschlagt.

Das Schloss ist als ein selbstverriegelndes Schloss mit einem selbstverriegelnden Riegel 5a ausgebildet. Dies bedeutet, dass der Riegel 5a automatisch von seiner rückgeschlossenen Stellung in seine vorgeschlossene Stellung ausfährt, sobald der Türflügel am Türrahmen in der Schließstellung anliegt. Zur Steuerung des Mechanismus zur Selbstverriegelung weist die Schlossmechanik ein Blockierglied 5e, ein Steuerglied 5d und ein Auslöseglied 5f auf. Das Schloss weist zur Betätigung der Verriegelungseinrichtung einen Schließzylinder 8 mit einem Schließbart 8b auf. Ferner kann eine Nuss vorgesehen sein, an die eine Handhabe oder ein motorischer Antrieb anschließbar ist.

### Das Blockierglied

Das Blockierglied 5e ist als zweiarmiger Hebel ausgebildet, der um eine Achse 5ax schwenkbar im Schlosskasten gelagert ist. Das Blockierglied 5e kann eine blockierende Stellung einnehmen, in der das Blockierglied 5e den Riegel 5a in seiner rückgeschlossenen Stellung hält, und eine nicht-blockierende Stellung einnehmen, in der das Blockierelement 5e die Bewegung des Riegels 5a von seiner rückgeschlossen Stellung in seine vorgeschlossene Stellung freigibt.

Bei offenem Türflügel (Fig. 1) befindet sich das Blockierglied 5e in seiner den Riegel 5a blockierenden Stellung und stellt sicher, dass der Riegel 5a nicht in seine vorgeschlossene Stellung ausfährt. Das Blockierglied 5e weist hierzu an seinem ersten Hebelarm einen hakenartigen Vorsprung 5ek auf, der mit einer Kante zusammenwirkt, der am Riegel 5a selbst oder an einem mit dem Riegel 5a gekuppelten Element angeordnet ist. Bei dem vorliegenden Ausführungsbeispiel ist die Kante als Kante 7k an einem Vorsprung am Zapfen eines Betätigungshebels 7 angeordnet. Der Betätigungshebel 7 kann mit der oben erwähnten Nuss und/oder dem Schließzylinder 8 zusammenwirken. In der blockierenden Stellung liegt die Kante 7k des mit dem Riegel 5a gekuppelten Betätigungshebels 7 am Vorsprung 5ek des Blockierglieds 5e an. In dieser Stellung verhindert das Blockierglied 5e, dass der Riegel 5a federbeaufschlagt in seine vorgeschlossene Stellung ausfährt.

Bei geschlossenem Türflügel (Fig. 4) befindet sich das Blockierglied 5e in seiner den Riegel 5a nicht-blockierenden Stellung. Das Blockierglied 5e ist hierbei gegenüber der in Fig. 1 dargestellten Stellung im Uhrzeigersinn verschwenkt. In der in Fig. 3 dargestellten Stellung ist der Vorsprung 5ek des Blockierglieds 5e außer Eingriff mit dem Vorsprung 7k des Betätigungshebels 7. Der Riegel 5a kann dann ungehindert von seiner rückgeschlossenen Stellung in seine vorgeschlossene Stellung ausfahren.

### Das Steuerglied

Das Steuerglied 5d ist um eine Achse schwenkbar im Schlosskasten gelagert. Es handelt sich um die Schwenkachse 5ax, um die auch das Blockierglied 5e schwenkbar gelagert ist. Die Schwenkachse 5ax bildet somit die gemeinsame Schwenkachse von Steuerglied 5d und Blockierglied 5e. Das Steuerglied 5d ist als zweiarmiger Hebel ausgebildet. Er weist einen ersten Hebelarm 5d1 auf, der mit dem Schwanz der Steuerfalle 5c zusammenwirkt. Das Steuerglied 5d weist einen zweiten Hebelarm 5d2 auf, der mit dem Schwanz 5bs der Schlossfalle 5b zusammenwirkt, und zwar in dem dargestellten Ausführungsbeispiel mit einem an dem Schanz 5bs der Schlossfalle 5b beweglich gelagerten Auslöseglied 5f. Wenn die Steuerfalle 5c von ihrer vorgeschlossenen Stellung in ihre rückgeschlossen Stellung bewegt wird, greift eine Kante 5ck am Schwanz der Steuerfalle 5c am ersten Hebelarm 5d1 des Steuerglieds 5d an und verschwenkt das Steuerglied 5d hierbei gegen den Uhrzeigersinn (siehe Fig. 2 bis 4). Wenn die Steuerfalle 5c aus ihrer rückgeschlossenen Stellung wieder in ihre vorgeschlossene Stellung ausfährt, so kehrt das Steuerglied 5d wieder in seine in Fig. 1 dargestellte Ausgangsstellung zurück.

### Das Auslöseglied

Das Auslöseglied 5f ist als ein schwenkbar am Fallenschwanz 5bs der Schlossfalle 5b gelagerter, einarmiger Hebel ausgebildet. Das Auslöseglied 5f kann eine erste Stellung einnehmen, in der das Auslöseglied 5f außer Eingriff mit dem Blockierglied 5e ist. Diese erste Stellung ist in Fig.1 dargestellt. In einer zweiten Stellung, wie in den Figuren 3 und 4 dargestellt, ist das Auslöseglied 5f mit dem Blockierglied 5e in Eingriff. Hierzu weist das Blockierglied 5e an seinem zweiten Hebelarm einen Mitnehmeranschlag 5em auf, an den das Auslöseglied 5f angreifen kann. Am Fallenschwanz 5bs ist eine nicht dargestellte Blattfeder angeordnet, welche das Auslöseglied 5f in Richtung seiner zweiten Stellung hin beaufschlagt. Die Stellung des Auslöseglieds 5f wird durch das bereits oben beschriebene Steuerglied 5d gesteuert.

### Die Funktionsweise

Die Funktionsweise des Selbstverriegelungsmechanismus soll nun im folgenden erläutert werden. Die Offenstellung der Tür ist in Fig. 1 dargestellt. In der Offenstellung der Tür, das heißt bei geöffnetem Türflügel, befinden sich sowohl die Falle 5b als auch die Steuerfalle 5c in ihren vorgeschlossenen Stellungen; der Riegel 5a nimmt seine rückgeschlossene Stellung ein. Das Steuerglied 5d ist in seiner Ruhestellung. Hierbei drängt das Steuerglied 5d mit seinem zweiten Abschnitt 5d2 das Auslöseglied 5f in seine erste Stellung, in der das Auslöseglied 5f außer Eingriff mit dem Blockierglied 5e ist. Das Blockierglied 5e ist seiner blockieren Stellung und verhindert durch seine Kante 5ek, dass der Riegel 5a von seiner rückgeschlossenen in seine vorgeschlossenen Stellung hervortritt. Das Blockierglied 5e und das Steuerglied 5d sind, wie bereits erwähnt, auf der gemeinsamen Schwenkachse 5ax drehbar im Schlosskasten gelagert. Hierbei sind das Blockierglied 5e und das Steuerglied 5d gleitend aufeinander und relativ beweglich zueinander gelagert. In der in Figur 1 gezeigten Stellung sind das Blockierglied 5e und das Steuerglied 5d so zueinander orientiert, dass das Steuerglied 5d mit seinem zweiten Hebelarm 5d2 den Mitnehmeranschlag des Blockierglieds 5e überdeckt, so dass das Auslöseglied 5f nicht in Eingriff an den Mitnehmeranschlag des Blockierglieds 5e gelangen kann.

Fig. 2 zeigt das Schloss beim Schließen des Türflügels. Die Falle 5b ist durch Betätigung des Schließzylinders in ihre rückgeschlossene Stellung zurückverlagert. Durch die Betätigung des Schließzylinders 8 wird die Falle 5b mit dem an ihr angelenkten Auslöseglied 5f in den Schlosskasten hinein verlagert. Beim Schließen des Türflügels kommt die Steuerfalle 5c in Kontakt mit dem nicht dargestellten rahmenseitigen Schließblech und wird dabei in Richtung ihrer rückgeschlossenen Stellung verlagert. Beim Einfahren der Steuerfalle 5c in ihre rückgeschlossene Stellung kommt der Schwanz der Steuerfalle 5c in Kontakt mit dem ersten Abschnitt des Steuerteils 5d1 und verschwenkt das Steuerglied 5d gegen den Uhrzeigersinn. Die Stellung des Blockierglieds 5e bleibt hierbei unverändert. Dies bedeutet, dass das Steuerglied 5d relativ zum Blockierglied 5e verlagert wird, so dass das Steuerglied 5d den Mitnehmeranschlag 5em des Blockierglieds 5e nicht überdeckt. Der Mitnehmeranschlag 5em ist also frei und bereit für einen Eingriff des Auslöseglieds 5f. Diese Bereitschaftsstellung ist in Figur 2 gezeigt.

In Fig. 3 ist dargestellt, wenn der Türflügel seine Schließstellung am Türrahmen erreicht hat und die Falle 5b nicht mehr durch Betätigung des Schließzylinders 8 zurückgezogen ist. Sobald der Türflügel die Schließlage erreicht hat, kann die Falle 5b in eine nicht-dargestellte türrahmenseitige Ausnehmung vorschließen. Gleichzeitig wird die Steuerfalle 5c durch das türrahmenseitige Schließblech in ihrer rückgeschlossenen Stellung gehalten. Dies bedeutet, dass sich die Stellung des Steuerglieds 5d gegenüber der in Fig. 2 dargestellten Situation nicht verändert hat. Beim Vorschließen der Falle 5b in ihre vorgeschlossene Stellung gleitet das Auslöseglied 5f anfangs am zweiten Abschnitt 5d2 des Steuerglieds 5d entlang, wobei aber beim weiteren Verlauf des Fallenvorschlusses das Auslöseglied 5f außer Kontakt mit dem Steuerglied 5d gelangt. Die nicht-dargestellte Blattfeder verlagert nun das Auslöseglied 5f in seine zweite Stellung, so dass das Auslöseglied 5f in Richtung zum Blockierglied 5e hin verschwenkt wird. Das Auslöseglied 5f kommt mit seinem hakenförmigen Kopf schließlich in Eingriff d. h. in Anschlaglage an den Mitnehmeranschlag 5em des Blockierglieds 5e, so dass durch das eingreifende Auslöseglied 5f eine Kupplung zwischen der vorschließenden Falle 5b und dem Blockierelement 5e hergestellt wird, wie in Fig. 3 dargestellt. Aufgrund dieser Kupplung wird durch die vorschließende Falle das Blockierglied 5e im Uhrzeigersinn verschwenkt. Dadurch kommt die Kante 7k des Betätigungshebels 7 außer Eingriff mit dem Vorsprung 5ek des Blockierglieds 5e. Dies bedeutet, dass der Riegel 5a nicht mehr durch das Blockierglied 5e gehalten ist. Der Riegel 5a fährt nun, beaufschlagt durch eine nicht dargestellte Feder, von seiner rückgeschlossenen Stellung in seine vorgeschlossene Stellung. Das Schloss ist nun verriegelt. Die verriegelte Stellung mit vorgeschlossenem Riegel 5a ist in Fig. 4 dargestellt.

Der Selbstverriegelungsmechanismus beim vorliegenden Schloss ist manipulationssicher aufgebaut: Der automatische Riegelvorschluss tritt nur bei zurückgeschlossener Steuerfalle 5c und bei Zurückverlagerung und anschließender Vorverlagerung der Falle 5b ein. Dies bedeutet, dass ein alleiniges Eindrücken der Falle 5b oder ein alleiniges Eindrücken der Steuerfalle 5c nicht ausreichend sind, um den automatischen Riegelvorschluss auszulösen. Dies soll im Folgenden kurz erläutert werden:
Bei einem alleinigen Eindrücken der Steuerfalle 5c werden lediglich die Steuerfalle 5c und das Steuerglied 5d verlagert. Die Stellungen der Falle 5b und des Blockierglieds 5e bleiben dabei aber unverändert. Dies bedeutet, dass bei alleinig eingedrückter Steuerfalle 5s der Mitnehmeranschlag 5em des Blockierglieds 5e nicht vom Steuerglied 5d abgedeckt wird. Da aber die Stellung der Falle 5b unverändert bleibt, gelangt das Auslöseglied 5f nicht in Eingriff mit dem Blockierglied 5e, so dass der automatische Riegelvorschluss nicht ausgelöst wird.

Bei einem alleinigen Eindrücken der Falle 5b werden die Falle 5b und das an der Falle 5b gelagerte Auslöseglied 5f in den Schlosskasten zurückverlagert. Die Stellungen des Blockierglieds 5e, der Steuerfalle 5c und des Steuerglieds 5d bleiben dabei ungeändert. Dies bedeutet, dass das Steuerglied 5d den Mitnehmeranschlag des Blockierglieds 5e überdeckt, so dass ein Eingriff des Auslöseglieds an den Mitnehmeranschlag des Blockierglieds 5e nicht möglich ist. Der automatische Riegelvorschluss kann also durch ein alleiniges Eindrücken der Falle 5b nicht ausgelöst werden.

### Bezugszeichenliste

- 1: Schloss
- 1k: Schlosskasten
- 1b: Stulpblech
- 5a: Schwenkriegel
- 5aa: Drehachse des Schlosskastens
- 5b: Schlossfalle
- 5bk: Fallenkopf
- 5bs: Fallenschwanz
- 5c: Steuerfalle
- 5ck: Steuerkante
- 5d: Steuerglied
- 5d1: erster Abschnitt des Steuerglieds
- 5d2: zweiter Abschnitt des Steuerglieds
- 5e: Blockierglied
- 5ek: Kante am Blockierglied
- 5em: Mitnehmeranschlag
- 5ax: gemeinsame Drehachse
- 5f: Auslöseglied
- 7: Betätigungshebel
- 7k: Kante am Betätigungshebel
- 8: Schließzylinder
- 8b: Schließbart

## Patentansprüche

1. Selbstverriegelndes Schloss für eine Tür oder ein Fenster mit einem bewegbar gelagerten Flügel, mit einer in einem Schlosskasten (1k) gelagerten Schlossmechanik, wobei die Schlossmechanik umfasst:
- einen beweglich im Schlosskasten (1k) gelagerten Riegel (5a), der in eine rückgeschlossene Stellung, in der der Riegel (5a) im Schlosskasten (1k) aufgenommen ist, und in eine vorgeschlossene Stellung, in der der Riegel (5a) abschnittsweise aus dem Schlosskasten (1k) hervorragt, verlagerbar ist,
wobei der Riegel (5a) durch eine Feder in Richtung seiner vorgeschlossenen Stellung beaufschlagt ist,
- eine beweglich im Schlosskasten (1k) gelagerten Falle (5b), die einen Fallenkopf (5bk) mit einer Einlaufschräge und einen Fallenschaft (5bs) aufweist, wobei die Falle (5b) in eine rückgeschlossene Stellung, in der die Falle (5b) im Schlosskasten (1k) eingezogen ist, und in eine vorgeschlossene Stellung, in der der Fallenkopf (5bk) aus dem Schlosskasten (1k) hervorragt, verlagerbar ist
- eine Steuerfalle (5c), die in eine rückgeschlossene Stellung, in der die Steuerfalle (5c) im Schlosskasten (1k) eingezogen ist, und in eine vorgeschlossene Stellung, in der die Steuerfalle (5c) abschnittsweise aus dem Schlosskasten (1k) hervorragt, verlagerbar ist,
- ein beweglich im Schlosskasten (1k) gelagertes Blockierglied (5e), das unmittelbar oder mittelbar mit dem Riegel (5a) zusammenwirkt und das in eine den Riegel (5a) blockierende Stellung verlagerbar ist, in der das Blockierglied (5e) den Riegel (5a) in seiner rückgeschlossenen Stellung hält, und in eine den Riegel (5a) nicht-blockierende Stellung verlagerbar ist, in der das Blockierglied (5e) die Bewegung des Riegels (5a) von seiner rückgeschlossenen Stellung in seine vorgeschlossene Stellung freigibt,
- ein beweglich im Schlosskasten (1k) gelagertes Steuerglied (5d), das abhängig von der Steuerfalle (5c) verlagerbar ist,
wobei vorgesehen ist,
dass das Steuerglied (5d) mit dem Blockierglied (5e) derart zusammenwirkt, dass abhängig von der Stellung des Steuerglieds (5d) das Blockierglied (5e) mit der Falle (5b) kuppelbar ist,
dass die Falle (5b) mit dem Blockierglied (5e) derart zusammenwirkt, dass das Blockierglied (5e) ausgehend von seiner mit der Falle (5b) kuppelbaren Stellung durch Ausfahren der Falle von seiner den Riegel (5a) blockierenden Stellung in seine den Riegel (5a) nicht blockierende Stellung mitgenommen wird,
dass das Blockierglied (5e) in seiner mit der Falle (5b) kuppelbaren Stellung einen Mitnehmeranschlag (5em) ausbildet und/oder aufweist zum Zusammenwirken mit der Falle (5b) oder mit einem mit der Falle (5b) verbundenen Teil,
**dadurch gekennzeichnet,**
**dass** das mit der Falle (5b) verbundene Teil, welches mit dem Mitnehmeranschlag (5em) zusammen wirkt, als ein an der Falle (5b) beweglich gelagertes Auslöseglied (5f) ausgebildet ist, welches in der kuppelbaren Stellung des Blockierglieds (5e) an den Mitnehmeranschlag (5em) des Blockierglieds (5e) in Anlage bringbar ist.

2. Schloss nach Anspruch 1,
**dadurch gekennzeichnet,**
**dass** das Auslöseglied (5f) durch eine an der Falle (5b) angeordnete Feder in Richtung zum Blockierelement (5e) hin beaufschlagt ist.

3. Schloss nach einem der Ansprüche 1 oder 2,
**dadurch gekennzeichnet,**
**dass** das Auslöseglied (5f) als ein einarmiger Hebel ausgebildet ist, der schwenkbar an der Falle (5b) gelagert ist und der an seinem Hebelarmende einen Abschnitt zum Eingriff und/oder zur Anlage an den Mitnehmeranschlag des Blockierglieds (5e) aufweist.

4. Schloss nach einem der vorangehenden Ansprüche,
**dadurch gekennzeichnet,**
**dass** das Blockierglied (5e) und das Steuerglied (5d) einander variabel überlappend relativ zueinander bewegbar gelagert sind unter Ausbildung einer ersten Relativstellung und einer zweiten Relativstellung,
**dass** das Blockierglied (5e) in einem Teilabschnitt als Mitnehmeranschlag (5em) zum Zusammenwirken mit der Falle (5b) oder mit einem mit der Falle (5b) verbundenen Teil ausgebildet ist, und dass in der ersten Relativstellung das Steuerglied (5d) mit dem als Mitnehmeranschlag (5em) ausgebildeten Teilabschnitt des Blockierglieds (5e) überlappt und in der zweiten Relativstellung das Steuerglied (5d) den als Mitnehmeranschlag (5em) ausgebildeten Teilabschnitt des Blockierglieds (5e) nicht überlappt.

5. Schloss nach einem der vorangehenden Ansprüche,
**dadurch gekennzeichnet,**
**dass** das Blockierglied (5e) und das Steuerglied (5d) aufeinander gleitend relativ zueinander bewegbar gelagert sind.

6. Schloss nach einem der vorangehenden Ansprüche,
**dadurch gekennzeichnet,**
**dass** das Blockierglied (5e) als Blockierhebel ausgebildet ist und das Steuerglied (5d) als Steuerhebel ausgebildet ist, und
**dass** der Blockierhebel (5e) und der Steuerhebel (5d) um eine gemeinsame Drehachse (5ax) unter Ausbildung von variablen Überlappungsstellungen schwenkbar gelagert sind.

7. Schloss nach Anspruch 6,
**dadurch gekennzeichnet,**
**dass** der Blockierhebel (5e) als zweiarmiger Hebel ausgebildet ist, der einen ersten Hebelarm aufweist, der in der den Riegel (5a) blockierenden Stellung mit dem Riegel (5a) zusammenwirkt, und
der einen zweiten Hebelarm aufweist, der in der kuppelbaren Stellung des Blockierglieds (5e) mit der Falle (5b) oder mit dem mit der Falle (5b) verbundenen Teil zusammenwirkt.

8. Schloss nach einem der Ansprüche 6 oder 7,
**dadurch gekennzeichnet,**
**dass** der Steuerhebel (5d) als zweiarmiger Hebel ausgebildet ist, der einen ersten Hebelarm aufweist, der mit der Hilfsfalle zusammenwirkt, und
der einen zweiten Hebelarm aufweist, der mit dem Blockierhebel (5e) unter Ausbildung variabler Überlappungsstellungen zusammenwirkt.

9. Schloss nach einem der vorangehenden Ansprüche,
**dadurch gekennzeichnet,**
**dass** das Schloss eine Nuss und/oder einen Schließzylinder (8) aufweist zum Verlagern des Riegels (5a) von seiner vorgeschlossenen Stellung in seine rückgeschlossene Stellung.

10. Schloss nach einem der vorangehenden Ansprüche,
**dadurch gekennzeichnet,**
**dass** das Schloss einen mit der Nuss und/oder mit dem Schließzylinder (8) zusammenwirkenden Betätigungshebel (7) aufweist, der mit dem Riegel (5a) zur Betätigung zusammenwirkt.

11. Schloss nach Anspruch 10,
**dadurch gekennzeichnet,**
**dass** das Blockierglied (5e) in seiner den Riegel (5a) blockierenden Stellung über den Betätigungshebel (7) mit dem Riegel (5a) zusammenwirkt.

12. Schloss nach Anspruch 10 oder 11,
**dadurch gekennzeichnet,**
**dass** der Betätigungshebel (7) eine Blockierkante (7k) aufweist und das Blockierglied (5e) einen Vorsprung (5ek) aufweist, wobei in der den Riegel (5a) blockierenden Stellung des Blockierglieds (5e) die Blockierkante (7k) des Betätigungshebels (7) am Vorsprung (5ek) des Blockierglieds (5e) anliegt.

13. Schloss nach einem der Ansprüche 9 bis 11,
**dadurch gekennzeichnet,**
**dass** der Betätigungshebel (7) und Riegel (5a) über eine Kulisseneinrichtung verbunden sind, wobei der Betätigungshebel (7) einen Kulissenstift aufweist, der in einen Kulissenschlitz am Riegel (5a) eingreift, oder dass
der Betätigungshebel (7) einen Kulissenschlitz aufweist, in den ein am Riegel (5a) ausgebildeter Kulissenstift eingreift.

## Claims

1. Self-locking lock for a door or a window with a moveably-mounted wing, having a lock mechanism mounted in a lock case (1k), the lock mechanism comprising:
- a bolt (5a), mounted moveably in the lock case (1k), which can be moved into a retracted position in which the bolt (5a) is accommodated within the lock case (1k) and into an advanced position in which the bolt (5a) projects partially from the lock case (1k),
wherein the bolt (5a) is loaded by a spring in the direction of the advanced position,
- a latch (5b), mounted moveably in the lock case (1k), which has a latch bolt head (5bk) with a lead-in chamfer and a latch shank (5bs), wherein the latch (5b) can be moved into a retracted position in which the latch (5b) is retracted into the lock case (1k) and into an advanced position in which the latch bolt head (5bk) projects from the lock case (1k),
- a control latch (5c) which can be moved into a retracted position in which the control latch (5c) is retracted into the lock case (1k) and into an advanced position in which the control latch (5c) projects partially from the lock case (1k),
- a blocking element (5e), mounted moveably in the lock case (1k), which interacts directly or indirectly with the bolt (5a) and which can be moved into a position in which the bolt (5a) is blocked, in which the blocking element (5e) retains the bolt (5a) in its retracted position, and into a position in which the bolt (5a) is not blocked, in which the blocking element (5e) enables the movement of the bolt (5a) from its retracted position into its advanced position,
- a control element (5d), mounted moveably in the lock case (1k), which can be moved independently of the control latch (5c),
wherein
the control element (5d) interacts with the blocking element (5e) in such a manner that, depending on the position of the control element (5d), the blocking element (5e) can be coupled with the latch (5b),
that the latch (5b) interacts with the blocking element (5e) in such a manner that, as the latch is advanced, starting out from its position in which it can be coupled with the latch (5b) the blocking element (5e) is carried along from its position in which the bolt (5a) is blocked into its position in which the bolt (5a) is not blocked,
that, in its position in which it can be coupled with the latch (5b), the blocking element (5e) forms and/or comprises a driver stop (5em) interacting with the latch (5b) or with a part connected with the latch (5b),
**characterised in that**
the part connected with the latch (5b), which interacts with the driver stop (5em), is configured as a release element (5f) mounted moveably on the latch (5b) which, in the couplable position of the blocking element (5e), can be brought to bear against the driver stop (5em) of the blocking element (5e) .

2. Lock according to claim 1,
**characterised in that**
the release element (5f) is loaded in the direction of the blocking element (5e) by a spring arranged on the latch (5b) .

3. Lock according to any one of claims 1 or 2,
**characterised in that**
the release element (5f) is configured as a single-armed lever which is mounted swivelably on the latch (5b) and has on its lever arm end a section for engaging with or bearing against the driver stop of the blocking element (5e).

4. Lock according to any one of the preceding claims,
**characterised in that**
the blocking element (5e) and the control element (5d) are mounted moveably relatively to one another to assume a first relative position and a second relative position, so as to overlap variably,
that the blocking element (5e) is, in a partial section, configured as a driver stop (5em) for interacting with the latch (5b) or with a part connected with the latch (5b), and
that, in the first relative position, the control element (5d) overlaps with the partial section of the blocking element (5e) configured as a driver stop (5em) and, in the second relative position, does not overlap with the partial section of the control element (5d) configured as a driver stop (5em).

5. Lock according to any one of the preceding claims,
**characterised in that**
the blocking element (5e) and the control element (5d) are mounted moveably relatively to one another in a sliding manner.

6. Lock according to any one of the preceding claims,
**characterised in that**
the blocking element (5e) is configured as a blocking lever and the control element (5d) is configured as a control lever, and
that the blocking lever (5e) and the control lever (5d) are mounted swivelably around a common axis of rotation (5ax) in order to assume variable overlapping positions.

7. Lock according to claim 6,
**characterised in that**
the blocking lever (5e) is configured as a two-armed lever which has a first lever arm which, in the position in which the bolt (5a) is blocked, interacts with the bolt (5a), and which has a second lever arm which, in the couplable position of the blocking element (5e), interacts with the latch (5b) or with the part connected with the latch (5b).

8. Lock according to any one of claims 6 or 7,
**characterised in that**
the control lever (5d) is configured as a two-armed lever which has a first lever arm which interacts with the auxiliary latch, and
which has a second lever arm which interacts with the blocking lever (5e) in order to assume variable overlapping positions.

9. Lock according to any one of the preceding claims,
**characterised in that**
the lock has a socket and/or a locking cylinder (8) for moving the bolt (5a) from its advanced position into its retracted position.

10. Lock according to any one of the preceding claims,
**characterised in that**
the lock has an operating lever (7) interacting with the socket and/or with the locking cylinder (8) which interacts with the bolt (5a) for the purpose of operation.

11. Lock according to claim 10,
**characterised in that**
in its position in which the bolt (5a) is blocked, the blocking element (5e) interacts with the bolt (5a) via the operating lever (7).

12. Lock according to claim 10 or 11,
**characterised in that**
the operating lever (7) has a blocking edge (7k) and the blocking element (5e) has a projection (5ek), wherein, in the position of the blocking element (5e) in which the bolt (5a) is blocked, the blocking edge (7k) of the operating lever (7) comes to bear against the projection (5ek) of the blocking element (5e).

13. Lock according to any one of claims 9 to 11,
**characterised in that**
the operating lever (7) and bolt (5a) are connected via a slide track device, wherein the operating lever (7) has a slide track pin which engages in a slide track slot on the bolt (5a), or that
the operating lever (7) has a slide track slot in which a slide track pin formed on the bolt (5a) engages.

## Revendications

1. Serrure à verrouillage automatique pour une porte ou une fenêtre avec un battant monté de manière mobile, avec un mécanisme de serrure monté dans un boîtier de serrure (1k), dans laquelle le mécanisme de serrure comprend :
- un verrou (5a), qui est monté de manière mobile dans le boîtier de serrure (1k) et qui peut être déplacé dans une position en retrait, dans laquelle le verrou (5a) est logé dans le boîtier de serrure (1k), et dans une position pré-fermée, dans laquelle le verrou (5a) dépasse par endroits du boîtier de serrure (1k),
le verrou (5a) étant soumis à l'action d'un ressort en direction de sa position pré-fermée,
- un pêne demi-tour (5b), qui est monté de manière mobile dans le boîtier de serrure (1k) et qui présente une tête de pêne demi-tour (5bk) avec un biseau d'entrée et une tige de pêne demi-tour (5bs), dans laquelle le pêne demi-tour (5b) peut être déplacé dans une position en retrait, dans laquelle le pêne demi-tour (5b) est rentré dans le boîtier de serrure (1k), et dans une position pré-fermée, dans laquelle la tête de pêne demi-tour (5bk) dépasse hors du boîtier de serrure (1k),
- un pêne demi-tour de commande (5c), qui peut être déplacé dans une position en retrait, dans laquelle le pêne demi-tour de commande (5c) est rentré dans le boîtier de serrure (1k), et dans une position pré-fermée, dans laquelle le pêne demi-tour de commande (5c) dépasse par endroits hors du boîtier de serrure (1k),
- un organe de blocage (5e), qui est monté de manière mobile dans le boîtier de serrure (1k), qui coopère directement ou indirectement avec le verrou (5a) et qui peut être déplacé dans une position bloquant le verrou (5a), dans laquelle l'organe de blocage (5e) maintient le verrou (5a) dans sa position en retrait, et peut être déplacé dans une position ne bloquant pas le verrou (5a), dans laquelle l'organe de blocage (5e) libère le mouvement du verrou (5a) depuis sa position en retrait dans sa position pré-fermée,
- un organe de commande (5d), qui est monté de manière mobile dans le boîtier de serrure (1k) et qui peut être déplacé en fonction du pêne demi-tour de commande (5c),
dans laquelle il est prévu
que l'organe de commande (5d) coopère avec l'organe de blocage (5e) de telle manière qu'en fonction de la position de l'organe de commande (5d), l'organe de blocage (5e) peut être couplé au pêne demi-tour (5b),
que le pêne demi-tour (5b) coopère avec l'organe de blocage (5e) de telle manière que l'organe de blocage (5e) est entraîné en partant de sa position pouvant être couplée au pêne demi-tour (5b) du fait du déplacement du pêne demi-tour de sa position bloquant le verrou (5a) à sa position ne bloquant pas le verrou (5a),
que l'organe de blocage (5e) réalise et/ou présente dans sa position pouvant être couplée au pêne demi-tour (5b) une butée d'entraînement (5em) pour coopérer avec le pêne demi-tour (5b) ou avec une partie reliée au pêne demi-tour (5b),
**caractérisée en ce**
**que** la partie, qui est reliée au pêne demi-tour (5b) et qui coopère avec la butée d'entraînement (5em), est réalisée sous la forme d'un organe de déclenchement (5f), qui est monté de manière mobile au niveau du pêne demi-tour (5b) et qui peut être amené en appui contre la butée d'entraînement (5em) de l'organe de blocage (5e) dans la position pouvant être couplée de l'organe de blocage (5e).

2. Serrure selon la revendication 1,
**caractérisée en ce**
**que** l'organe de déclenchement (5f) est soumis à l'action d'un ressort disposé au niveau du pêne demi-tour (5b) en direction de l'élément de blocage (5e).

3. Serrure selon l'une des revendications 1 ou 2,
**caractérisée en ce**
**que** l'organe de déclenchement (5f) est réalisé sous la forme d'un levier à un bras, qui est monté de manière à pouvoir pivoter au niveau du pêne demi-tour (5b) et qui présente au niveau de son extrémité de bras de levier une section destinée à venir en prise et/ou destinée à venir en appui contre la butée d'entraînement de l'organe de blocage (5e).

4. Serrure selon l'une des revendications précédentes,
**caractérisée en ce**
**que** l'organe de blocage (5e) et l'organe de commande (5d) sont montés de manière à pouvoir être déplacés l'un par rapport à l'autre en se chevauchant l'un l'autre de manière variable en réalisant une première position relative et une deuxième position relative
**que** l'organe de blocage (5e) est réalisé dans une section partielle sous la forme d'une butée d'entraînement (5em) destinée à coopérer avec le pêne demi-tour (5b) ou avec une partie reliée au pêne demi-tour (5b), et
**que** dans la première position relative l'organe de commande (5d) chevauche la section partielle, réalisée sous la forme d'une butée d'entraînement (5em), de l'organe de blocage (5e) et, dans la deuxième position relative l'organe de commande (5d) ne chevauche pas la section partielle, réalisée sous la forme d'une butée d'entraînement (5em), de l'organe de blocage (5e).

5. Serrure selon l'une des revendications précédentes,
**caractérisée en ce**
**que** l'organe de blocage (5e) et l'organe de commande (5d) sont montés de manière à pouvoir être déplacés l'un par rapport à l'autre tout en glissant l'un sur l'autre.

6. Serrure selon l'une des revendications précédentes,
**caractérisée en ce**
**que** l'organe de blocage (5e) est réalisé sous la forme d'un levier de blocage et l'organe de commande (5d) est réalisé sous la forme d'un levier de commande, et
**que** le levier de blocage (5e) et le levier de commande (5d) sont montés de manière à pouvoir pivoter autour d'un axe de rotation (5ax) commun en réalisant des positions de chevauchement variables.

7. Serrure selon la revendication 6,
**caractérisée en ce**
**que** le levier de blocage (5e) est réalisé sous la forme d'un levier à deux bras, qui présente un premier bras de levier, qui coopère, dans la position bloquant le verrou (5a), avec le verrou (5a), et
qui présente un deuxième bras de levier, qui coopère, dans la position pouvant être couplée de l'organe de blocage (5e), avec le pêne demi-tour (5b) ou avec la partie reliée au pêne demi-tour (5b).

8. Serrure selon l'une des revendications 6 ou 7,
**caractérisée en ce**
**que** le levier de commande (5d) est réalisé sous la forme d'un levier à deux bras, qui présente un premier bras de levier, qui coopère avec le pêne demi-tour auxiliaire, et
qui présente un deuxième bras de levier, qui coopère avec le levier de blocage (5e) en réalisant des positions de chevauchement variables.

9. Serrure selon l'une des revendications précédentes,
**caractérisée en ce**
**que** la serrure présente une noix et/ou un cylindre de fermeture (8) servant à déplacer le verrou (5a) depuis sa position pré-fermée dans sa position en retrait.

10. Serrure selon l'une des revendications précédentes,
**caractérisée en ce**
**que** la serrure présente un levier d'actionnement (7), qui coopère avec la noix et/ou avec le cylindre de fermeture (8) et qui coopère avec le verrou (5a) aux fins de l'actionnement.

11. Serrure selon la revendication 10,
**caractérisée en ce**
**que** l'organe de blocage (5e) coopère avec le verrou (5a) par l'intermédiaire du levier d'actionnement (7) dans sa position bloquant le verrou (5a).

12. Serrure selon la revendication 10 ou 11,
**caractérisée en ce**
**que** le levier d'actionnement (7) présente une arête de blocage (7k) et l'organe de blocage (5e) présente une partie faisant saillie (5ek), dans laquelle dans la position, bloquant le verrou (5a), de l'organe de blocage (5e) l'arête de blocage (7k) du levier d'actionnement (7) est appliquée contre la partie faisant saillie (5ek) de l'organe de blocage (5e) .

13. Serrure selon l'une des revendications 9 à 11,
**caractérisée en ce**
**que** le levier d'actionnement (7) et le verrou (5a) sont reliés par l'intermédiaire d'un dispositif à coulisse, dans laquelle le levier d'actionnement (7) présente une tige de coulisse, qui vient en prise dans une entaille de coulisse au niveau du verrou (5a), ou que
le levier d'actionnement (7) présente une entaille de coulisse, dans laquelle vient en prise une tige de coulisse réalisée au niveau du verrou (5a).
